# EUROPÄISCHE PATENTSCHRIFT

(11) **EP 1 310 205 B1**
(45) Veröffentlichungstag und Bekanntmachung des Hinweises auf die Patenterteilung: **17.02.2010**
(21) Anmeldenummer: 02016186.5
(22) Anmeldetag: 20.07.2002
(51) Int. Cl.: A47L 15/50

(54) **Korbartiger Behälter eines Haushaltsgerätes**
Basket for dishwasher
Panier pour lave-vaisselle

(30) Priorität: 24.10.2001 DE 20117421 U
(43) Veröffentlichungstag der Anmeldung: 14.05.2003
(73) Patentinhaber: Paul Hettich GmbH & Co. KG, 32278 Kirchlengern (DE)
(72) Erfinder: Jährling, Peter, 32257 Bünde (DE)
(74) Vertreter: Dantz, Jan Henning

(56) Entgegenhaltungen:
- EP-A- 0 033 483
- DE-A- 19 512 128
- DE-U- 9 105 618
- US-A- 5 474 378
- US-A- 5 657 878

## Beschreibung

Die vorliegende Erfindung betrifft einen korbartigen Behälter eines Haushaltsgerätes nach dem Oberbegriff des Patentanspruches 1.

Ein korbartiger Behälter der gattungsgemäßen Art ist aus der EP-A-0 033 483 bekannt.

Bei der in dieser Druckschrift beschriebenen Konstruktion ist eine Höhenverstellung des Behälters ausschließlich im Sinne einer Parallelverstellung möglich. Die Möglichkeit, den Behälter auch zu kippen oder zu neigen, ist nicht beschrieben.

Aus der US-A-5 657 878 ist ein Geschirrspüler mit einem darin verfahrbar gelagerten Gestell bekannt, welches zusätzlich zu seiner Verfahrbarkeit auch noch in der Höhe verstellbar ist.

Der vorliegenden Erfindung liegt die Aufgabe zugrunde, einen korbartigen Behälter der gattungsgemäßen Art zu schaffen, der sich durch eine aus wenigen und preiswert herstellbaren Teilen bestehende und leicht zu bedienende Höhenverstelleinrichtung auszeichnet.

Diese Aufgabe wird gelöst durch die Merkmale des Patentanspruches 1.

Eine derartig aufgebaute Höhenverstelleinrichtung besteht aus relativ wenigen sowie einfach herstellbaren Teilen, nämlich im Wesentlichen aus den führungsseitig festlegbaren Tragelaschen und den mit Rastklinken versehenen Trageinrichtungen, die Entriegelungshandhaben aufweisen. Insoweit ist eine derartige Höhenverstelleinrichtung äußerst preiswert herstellbar und auch noch leicht zu bedienen, da zum Entriegeln einer eingenommenen Position lediglich die Betätigung der Bedienungshandhaben erforderlich ist, durch welche die Rastklinken aus dem Eingriffsbereich der Rastkerben der Traglaschen herausbewegt werden. Nach einem Anheben oder Absenken oder einem eventuellen Neigen des Behälters kann durch Nichtbetätigung der Bedienungshandhabung diese neue Position fixiert werden.

Weitere Merkmale der Erfindung sind Gegenstand von Unteransprüchen.

In den beigefügten Zeichnungen sind Ausführungsbeispiele der Erfindung dargestellt, die im folgenden näher beschrieben werden.

Es zeigen:
- Figur 1: eine perspektivische Teildarstellung eines erfindungsgemäßen korbartigen Behälters,
- Figur 2: eine Seitenansicht des Behälters gemäß Figur 1, wobei in der rechten Hälfte aus Gründen der Übersichtlichkeit ein Bauteil einer Höhenverstelleinrichtung nicht dargestellt ist,
- Figur 3: eine perspektivische Darstellung des Behälters gemäß den Figuren 1 und 2 mit Sicht auf eine Innenseite des Behälters,
- Figur 4: eine gegenüber Figur 3 vergrößert dargestellte Teilansicht,
- Figur 5: eine perspektivische Darstellung eines einen Teil einer Höhenverstelleinrichtung bildenden Gehäuses,
- Figur 6: eine perspektivische Darstellung eines Winkelhebels der Höhenverstelleinrichtung,
- Figur 7: eine perspektivische Darstellung einer Bedienungshandhabe der Höhenverstelleinrichtung,
- Figur 8: eine im wesentlichen der Figur 1 entsprechende perspektivische Darstellung eines Behälters nach einem weiteren Ausführungsbeispiel der Erfindung,
- Figur 9: eine den Figuren 1 und 8 entsprechende perspektivische Darstellung eines weiteren Ausführungsbeispieles der Erfindung,
- Figur 10: eine Seitenansicht des Behälters gemäß Figur 9, wobei analog der Darstellung gemäß Figur 2 in der rechten Bildhälfte ein Gehäuse der Höhenverstelleinrichtung gezeigt ist.

In Figur 1 ist - wie in den weiteren Darstellungen auch - mit dem Bezugszeichen 1 insgesamt ein korbartiger Behälter eines Haushaltsgerätes bezeichnet, konkret handelt es sich hierbei um einen Geschirrkorb einer Spülmaschine.

Der korbartige Behälter 1 ist in bekannter Weise längs seitlich angeordneter Führungen 2 aus einer Grundstellung in Inneren eines in den Zeichnungen nicht dargestellten Haushaltsgerätes, beispielsweise einer Geschirrspülmaschine, in eine vor dem Haushaltsgerät liegende Beschickungsstellung verfahrbar.

Der korbartige Behälter 1 ist darüber hinaus mit einer Höhenverstelleinrichtung 3 ausgestattet, mittels derer der Behälter 1 in unterschiedliche Höhenlagen gegenüber den Führungen 2 wie auch in verschiedene Schräglagen gebracht werden kann.

Die Höhenverstelleinrichtung 3 umfaßt an den Führungen 2 befestigte und sich vertikal über die Führungen 2 nach oben hinaus erstreckende Tragelaschen 4 mit Rastkerben 5 und mit dem Behälter 1 verbundene Trageinrichtungen 6, wobei die Trageinrichtungen 6 mit Rastklinken 7 versehen sind, die in die Rastkerben 5 eingreifen und dabei den Behälter 1 abstützen, außerdem umfaßt jede Trageinrichtung 6 auch noch eine Entriegelungshandhabe 8, mittels derer die Rastklinken 7 aus dem Eingriffsbereich der Rastkerben 5 der Tragelaschen 4 heraus bewegbar sind.

Die Rastklinken 7 sind jeweils Bestandteil von Winkelhebeln 9, die jeweils innerhalb eines Gehäuses 10 schwenkbar gelagert sind. Dabei sind die Rastklinken 7 im Bereich eines Endes des Winkelhebels 9 ausgebildet und im Bereich ihrer jeweiligen anderen Enden sind die Winkelhebel 9 schwenkbar an der Entriegelungshandhabe 8 angeschlossen.

Die erwähnten Gehäuse 10, die fest mit dem korbartigen Behälter 1 verbunden sind, werden von den Tragelaschen 4 durchtreten.

Wie sich aus Figur 2 ergibt, ist jeder Winkelhebel 9 durch eine Feder 11 in der Weise belastet, daß die Sperrklinken 7 in Richtung ihrer Raststellung gedrückt werden.

Ein unbeabsichtigtes Entriegeln einer eingestellten Position des Behälters 1 ist somit vermieden.

Es sei ausdrücklich darauf hingewiesen, daß der Behälter 1 an seinen beiden Längsseiten mit den vorstehend erwähnten Mitteln ausgestattet ist, so daß sich eine gleichmäßige und gute Abstützung des Behälters 1 gegenüber den Tragelaschen 4 und damit letztendlich der Führungen 2 ergibt.

Es sei aber ebenso ausdrücklich darauf hingewiesen, daß alternativ hierzu auch eine Art Dreipunktauflage verwirklicht werden kann dadurch, daß nur auf einer Seite, und zwar mit Abstand zueinander, angeordnete Tragelaschen 4 vorgesehen sind, während auf der gegenüber liegenden Seite nur eine derartige Tragelasche 4 Verwendung findet.

Die erwähnten Gehäuse 10 sind mit angeformten Klammern 12 ausgestattet, mittels derer die Gehäuse 10 an dafür vorgesehene Drähte 13 des Behälters 1 angeclipst sind.

Selbstverständlich können auch andere Befestigungsmöglichkeiten zur Festlegung der Gehäuse 10 am Behälter 1 verwirklicht sein.

Einer der Drähte 13 kann vorteilhafterweise in Richtung des jeweiligen Gehäuses 10 abgewinkelt sein und mit diesem abgewinkelten Schenkel 13a (siehe Figur 4) in das jeweiligen Gehäuse 10 hineinragen, wobei dann der besagte abgewinkelte Schenkel 13a als Schwenkachse für den jeweiligen Winkelhebel 9 genutzt werden kann.

Wie aus den Figuren 3-5 besonders anschaulich hervorgeht, ist jedes Gehäuse mit einem durchgängigen Schlitz 14 ausgestattet, welchen jeweils eine Tragelasche 4 und das jeweilige Gehäuse 10 durchtritt.

Jede Entriegelungshandhabe 8 ist, was Figur 7 besonders deutlich macht, mit angeformten, federnden Stiften 15 ausgestattet. Diese federnden Stifte 15 sind durch entsprechend angeordnete Löcher 16 der Winkelhebel 9 (siehe Figur 6) hindurchsteckbar und bilden eine Schwenkachse zwischen der Entriegelungshandhabe 8 einerseits und den Winkelhebeln 9 andererseits. Die besagten Löcher 16 sind als Langlöcher ausgebildet, so daß bei einer Betätigung der Entriegelungshandhaben 8 durch Anheben derselben die beiden Winkelhebel 9 jeweils um ihre Schwenkachse 13a verschwenkt werden können, was das Außereingriffbringen der Rastklinken 7 aus dem Eingriffsbereich der Rastkerben 5 zur Folge hat.

Werden die Entriegelungshandhaben 8 wieder freigegeben, so wird durch die Schwenkraft einerseits sowie durch die Unterstützung der Federn 11 andererseits jeder Winkelhebel 9 wieder in seine Ausgangslage zurückverschwenkt, in der sich dann die Rastklinken 7 wieder in eine der Rastkerben 5 zurückbewegen mit der Folge, daß der Behälter 1 wieder vollkommen sicher auf den Tragelaschen 4 abgestützt liegt.

Um ein vollständiges Abheben des Behälters 1 von den Tragelaschen 4 zu verhindern, sind die Tragelaschen 4 in Richtung ihrer Längsachse jeweils mit einem Längsschlitz 17 ausgestattet, in den eine an dem jeweiligen Gehäuse 10 angeformte, federnde Nase 18 hineinragt. Diese federnde Nase 18 bildet dann am oberen Ende des jeweiligen Längsschlitzes 17 einer Tragelasche 4 eine Art Endanschlag, der das vollständige, unbeabsichtigte Abheben des Behälters 1 von den Tragelaschen 4 verhindert.

Vorteilhafterweise sind die Gehäuse 10, die Winkelhebel 9 und die Entriegelungshandhaben 8 aus Kunststoff jeweils einstückig hergestellt.

Die Tragelaschen 4 können aus Gründen der Belastbarkeit zweckmäßigerweise aus Metall gefertigt sein.

Beim Ausführungsbeispiel der Erfindung gemäß den Figuren 1-7 sind die Entriegelungshandhaben 8 jeweils griffähnlich ausgebildet und mit Griffmulden 19 ausgestattet.

Abweichend hiervon zeigt das Ausführungsbeispiel gemäß Figur 8, welches im grundsätzlichen Aufbau und von seiner Funktionsweise her dem Ausführungsbeispiel gemäß den Figuren 1-7 vollinhaltlich entspricht, daß die Entriegelungshandhaben 8 auch aus einfachen Rohr- oder Stangenabschnitten bestehen können, die in ihren Lagerbereichen zu den Winkelhebeln 9 mit abgeflachten Kopfstücken 20 mit angeformten, federnden Stiften 15 ausgestattet sind.

Die Figuren 9 und 10 zeigen ein Ausführungsbeispiel der Erfindung, bei dem die Entriegelungshandhaben 8 insgesamt aus einer Tragbügelkonstruktion bestehen.

Darüber hinaus zeigt Figur 10, daß an den Winkelhebeln 9 auch unmittelbar eine der Wirkung der schon erwähnten Federn 11 entsprechende Federlasche 21 angeformt sein kann.

Sämtliche gezeigten und beschriebenen Ausführungsbeispiele der Erfindung zeichnen sich dadurch aus, daß die Höhenverstelleinrichtung 3 aus insgesamt wenigen, einfach und preiswert herstellbaren Bauteilen besteht und extrem leicht bedienbar ist.

So ist einerseits ein Anheben des Behälters 1 aus einer unteren Grundposition nach oben heraus möglich, ohne die Entriegelungshandhaben 8 zu betätigen, da die Rastklinken bei dieser Aufwärtsbewegung die Rastkerben 5 einfach überratschen können.

Lediglich beim Absenken des Behälters 1 sind die Entriegelungshandhaben 8 zu betätigen, um die Rastklinken 7 außer Eingriff mit den Rastkerben 5 bringen zu können. In dieser entriegelten Position kann dann der Behälter 1 nach unten abgesenkt werden bis zu einer gewünschten tieferen Position, nach Freigabe der Entriegelungshandhaben 8 findet dann wieder ein Eingriff der Rastklinken 7 in die jeweils zugeordneten Rastkerben 5 statt, verbunden mit der schon erwähnten sicheren Abstützung des Behälters 1 einschließlich des darin befindlichen Füllgutes.

## Patentansprüche

1. Korbartiger Behälter (1) eines Haushaltsgerätes, insbesondere in Form eines Geschirrkorbes, wobei der Behälter (1) längs seitlich angeordneter Führungen (2) aus einer Grundstellung im Inneren eines Haushaltsgerätes in eine vor dem Haushaltsgerät liegende Beschickungsstellung verfahrbar und mit einer Höhenverstelleinrichtung (3) ausgestattet ist, mittels derer der Behälter (1) in unterschiedliche Höhenlagen gegenüber den Führungen (2) gebracht werden kann, wobei die Höhenverstelleinrichtung (3) aus an den Führungen (2) befestigten und sich über die Führungen (2) nach oben erstreckenden Tragelaschen (4) mit Rastkerben (5) und aus mit dem Behälter (1) verbundenen Trageinrichtungen (6) besteht, wobei die Trageinrichtungen (6) jeweils mit Rastklinken (7) versehen sind, welche innerhalb der Rastkerben (5) der Tragelaschen (4) - den Behälter (1) abstützend - einrastbar und durch einen einen Bestandteil der jeweiligen Trageinrichtung (6) bildenden Entriegelungshandhabe (8) aus dem Eingriffsbereich der Rastkerben (5) der Tragelaschen (4) herausbewegbar sind, **dadurch gekennzeichnet, daß** jede Trageinrichtungen (6) aus zwei von den zugeordneten Tragelaschen (4) durchtretenen und mit dem Behälter (1) verbundenen Gehäusen (10), zwei in den Gehäusen (10) schwenkbar gelagerten Winkelhebeln (9) und einer Entriegelungshandhabe (8) besteht, wobei die Winkelhebel (9) im Bereich eines ihrer Enden als Rastklinke (7) ausgebildet und im Bereich ihrer jeweiligen anderen Enden schwenkbar an der Entriegelungshandhabe (8) angeschlossen sind und dass an den Entriegelungshandhaben (8) federnde Stifte (15) angeformt sind, welche die Winkelhebel (9) im Bereich von Langlöchern (16) durchtreten, so dass der Behälter (1) zusätzlich zur Höhenverstellung auch in verschiedene Schräglagen gebracht werden kann.

2. Korbartiger Behälter nach Anspruch 1, **dadurch gekennzeichnet, dass** an den Führungen (2) vorzugsweise auf beiden Seiten des Behälters (1) jeweils zwei mit Abstand zueinander angeordnete Tragelaschen (4) befestigt sind.

3. Korbartiger Behälter nach Anspruch 1 oder 2, **dadurch gekennzeichnet, dass** die Gehäuse (10) mit angeformten Federklammern (12) ausgestattet und mittels dieser Federklammern (12) an Drähten (13) des Behälters (1) festgeklemmt sind.

4. Korbartiger Behälter nach Anspruch 3, **dadurch gekennzeichnet, dass** jeweils einer der Drähte (13) mit einem in Richtung des jeweiligen Gehäuses (10) abgewinkelten und das Gehäuse (10) durchtretenden Schenkel (13a) ausgestattet ist, wobei der jeweilige Schenkel (13a) eine Lagerachse für einen Winkelhebel (9) bildet.

5. Korbartiger Behälter nach einem der vorhergehenden Ansprüche, **dadurch gekennzeichnet, dass** die Tragelaschen (4) jeweils mit einem in Richtung ihrer Längsachsen verlaufenden Längsschlitz (17) versehen sind, in den jeweils eine an das zugeordnete Gehäuse (10) angeformte und als Endanschlag dienende, federnde Nase (18) eingreift.

6. Korbartiger Behälter nach einem der vorhergehenden Ansprüche, **dadurch gekennzeichnet, dass** die Gehäuse (10), die Winkelhebel (9) und die Handhaben (8) aus Kunststoff gefertigt sind.

7. Korbartiger Behälter nach einem der vorhergehenden Ansprüche, **dadurch gekennzeichnet, dass** die Tragelaschen (4) aus Metall hergestellt sind.

8. Korbartiger Behälter nach einem der vorhergehenden Ansprüche, **dadurch gekennzeichnet, dass** die Entriegelungshandhaben (8) als Drahtbügel konstruktion ausgeführt sind.

9. Korbartiger Behälter nach einem der vorhergehenden Ansprüche, **dadurch gekennzeichnet, dass** die Handhaben (8) als griffähnliche Bauteile mit Griffmulden (19) ausgebildet sind.

10. Korbartiger Behälter nach einem der vorhergehenden Ansprüche, **dadurch gekennzeichnet, dass** die Winkelhebel (9) durch Federn (11) oder durch angeformte Federlaschen (21) ständig in Eingriffsstellung der Rastklinken (7) belastet sind.

## Claims

1. Basket-like container (1) of a domestic appliance, in particular in the form of a dish rack, wherein the container (1) can be moved along laterally arranged guides (2) from a basic position in the interior of a domestic appliance to a loading position, which is situated in front of the domestic appliance, and is equipped with a height-adjusting device (3) by means of which the container (1) can be moved to different heights in relation to the guides (2), wherein the height-adjusting device (3) comprises supporting tabs (4), which are attached to the guides (2) and extend upward beyond the guides (2) and have latching notches (5), and comprises supporting devices (6) which are connected to the container (1), with the supporting devices (6) each being provided with latching pawls (7) which can latch into the latching notches (5) of the supporting tabs (4) - so as to support the container (1) - and can be moved out of the engagement region of the latching notches (5) of the supporting tabs (4) by an unlocking handle (8) which forms a constituent part of the respective supporting device (6), **characterized in that** each supporting device (6) comprises two housings (10) through which the associated supporting tabs (4) pass and which are connected to the container (1), two angled levers (9) which are pivotably mounted in the housings (10), and an unlocking handle (8), with the angled levers (9) being in the form of a latching pawl (7) in the region of one of their ends and being connected to the unlocking handle (8) in a pivotable manner in the region of their respective other ends, and **in that** resilient pins (15) are integrally formed on the unlocking handles (8), the said resilient pins passing through the angled levers (9) in the region of elongate holes (16), so that, in addition to being vertically adjusted, the container (1) can be moved to different inclined positions.

2. Basket-like container according to Claim 1, **characterized in that** in each case two supporting tabs (4) which are arranged at a distance from one another are attached to the guides (2), preferably on both sides of the container (1).

3. Basket-like container according to Claim 1 or 2, **characterized in that** the housings (10) are equipped with integrally formed spring clips (12) and are firmly clipped to wires (13) of the container (1) by means of these spring clips (12).

4. Basket-like container according to Claim 3, **characterized in that** in each case one of the wires (13) is equipped with a limb (13a) which is angled in the direction of the respective housing (10) and passes through the housing (10), with the respective limb (13a) forming a bearing axle for an angled lever (9).

5. Basket-like container according to one of the preceding claims, **characterized in that** the supporting tabs (4) are each provided with a longitudinal slot (17) which runs in the direction of their longitudinal axes and in which in each case a resilient lug (18) which is integrally formed on the associated housing (10) and serves as an end stop engages.

6. Basket-like container according to one of the preceding claims, **characterized in that** the housings (10), the angled levers (9) and the handles (8) are produced from plastic.

7. Basket-like container according to one of the preceding claims, **characterized in that** the supporting tabs (4) are manufactured from metal.

8. Basket-like container according to one of the preceding claims, **characterized in that** the unlocking handles (8) are designed as a wire bracket structure.

9. Basket-like container according to one of the preceding claims, **characterized in that** the handles (8) are in the form of grip-like components with recessed grips (19).

10. Basket-like container according to one of the preceding claims, **characterized in that** the angled levers (9) are continuously loaded by springs (11) or by integrally formed spring tabs (21) in the engagement position of the latching pawls (7).

## Revendications

1. Bac en forme de panier (1) pour un appareil ménager, en particulier en forme de panier à vaisselle, ledit bac (1) pouvant être déplacé le long de glissières (2) latérales à partir d'une position de base à l'intérieur de l'appareil ménager vers une position de chargement située devant l'appareil ménager et étant muni d'un dispositif de réglage de la hauteur (3), au moyen duquel le bac (1) peut être amené dans diverses positions en hauteur par rapport aux glissières (2), ledit dispositif de réglage de la hauteur (3) étant formé par des pattes de support (4), qui s'étendent vers le haut au-delà des glissières (2) et sont munies de créneaux de blocage (5), et par des dispositifs de support (6) reliés au bac (1), lesdits dispositifs de support (6) étant munis respectivement de cliquets de blocage (7), qui peuvent être enclenchés à l'intérieur des créneaux de blocage (5) des pattes de support (4) - de manière à supporter le bac (1) - et peuvent être amenés hors de la zone d'engagement des créneaux de blocage (5) des pattes de support (4) par une manette de déverrouillage (8) formant une partie intégrante du dispositif de support (6) respectif, **caractérisé en ce que** chaque dispositif de support (6) est formé par deux boîtiers (10), traversés par les pattes de support (4) associées et reliés au bac (1), deux leviers coudés (9) montés pivotant dans les boîtiers (10) et une manette de déverrouillage (8), lesdits leviers coudés (9) étant réalisés sous forme de cliquet de blocage (7) dans la zone de l'une de leurs extrémités et étant attachés de manière pivotante à la manette de déverrouillage (8) au niveau de leur autre extrémité respective, et **en ce que** des tétons (15) flexibles sont formés sur la manette de déverrouillage (8), lesquels passent à travers les leviers coudés (9) dans la zone de trous oblongs (16), de telle sorte que le bac (1), en plus du déplacement en hauteur, peut aussi être amené dans différentes positions obliques.

2. Bac en forme de panier selon la revendication 1, **caractérisé en ce que** respectivement deux pattes de support (4), disposées à distance l'une de l'autre, sont fixées sur les glissières (2), de préférence sur les deux côtés du bac (1).

3. Bac en forme de panier selon la revendication 1 ou 2, **caractérisé en ce que** les boîtiers (10) sont munis de pinces flexibles (12) formées sur lesdits boîtiers, et sont fixées fermement avec lesdites pinces flexibles (12) sur des fils (13) du bac (1).

4. Bac en forme de panier selon la revendication 3, **caractérisé en ce que** respectivement un des fils (13) est muni d'une branche (13a) coudée vers le boîtier (10) respectif et traversant le boîtier (10), ladite branche (13a) formant un axe de support pour un levier coudé (9).

5. Bac en forme de panier selon l'une quelconque des revendications précédentes, **caractérisé en ce que** les pattes de support (4) comportent chacune une fente longitudinale (17), qui est orientée dans la direction de leur axe longitudinal et dans laquelle s'engage un taquet (18) flexible, formé sur le boîtier (10) associé et faisant fonction de butée de fin de course.

6. Bac en forme de panier selon l'une quelconque des revendications précédentes, **caractérisé en ce que** les boîtiers (10), les leviers coudés (9) et les manettes (8) sont réalisés en matière plastique.

7. Bac en forme de panier selon l'une quelconque des revendications précédentes, **caractérisé en ce que** les pattes de support (4) sont réalisées en métal.

8. Bac en forme de panier selon l'une quelconque des revendications précédentes, **caractérisé en ce que** les manettes de déverrouillage (8) sont réalisées sous la forme d'une structure d'étrier en fil.

9. Bac en forme de panier selon l'une quelconque des revendications précédentes, **caractérisé en ce que** les manettes (8) sont des éléments de type poignée avec des cavités de préhension (19).

10. Bac en forme de panier selon l'une quelconque des revendications précédentes, **caractérisé en ce que** les leviers coudés (9) sont sollicités en permanence dans une position d'engagement des cliquets de blocage (7), au moyen de ressorts (11) ou de pattes flexibles (21) formées sur lesdits leviers.
